# EUROPÄISCHE PATENTANMELDUNG

(11) **EP 1 155 795 A1**
(43) Veröffentlichungstag der Anmeldung: **21.11.2001**
(21) Anmeldenummer: 01108884.6
(22) Anmeldetag: 10.04.2001
(51) Int. Cl.: B28D 1/12

(54) **Segmentierte Trennscheibe**

(30) Priorität: 18.05.2000 DE 20008788 U
(71) Anmelder: Dia Lux Diamantwerkzeuge GmbH & Co. KG, 91126 Schwabach (DE)
(72) Erfinder: Grüneis, Hans, 91126 Schwabach (DE); Neubach, Stefan, 91126 Schwabach (DE)
(74) Vertreter: Schuhmann, Albrecht

(57) **Zusammenfassung**

Segmentierte Trennscheibe mit einem kreisförmigen Außenumfang, bestehend aus einem Grundkörper (1) aus Metall, an dessen Außenumfang eine Mehrzahl von Einkerbungen (2) vorhanden ist, wodurch eine Mehrzahl von äußeren Abschnitten des Grundkörpers gebildet wird und wobei der Grundkörper (1) auf diesen äußeren Abschnitten eine Mehrzahl von Schneidsegmenten (40) trägt, die den kreisförmigen Außenumfang der Trennscheibe definieren, wobei wenigstens ein Teil der äußeren Zwischenabschnitte jeweils wenigstens eine Einbuchtung (32) aufweisen, und diese Einbuchtungen von der ihnen zugewandten Seite der Schneidsegmente ausgefüllt sind.

## Beschreibung

Die Erfindung betrifft eine segmentierte Trennscheibe mit den Merkmalen des Oberbegriffs des Anspruchs 1.

Segmentierte Trennscheiben mit einem kreisförmigen Außenumfang, bestehend aus einem Grundkörper aus Metall, an dessen Außenumfang eine Mehrzahl von Einkerbungen vorhanden ist, wodurch eine Mehrzahl von äußeren Abschnitten des Grundkörpers gebildet wird und wobei der Grundkörper auf diesen äußeren Abschnitten eine Mehrzahl von Schneidsegmenten trägt, die den kreisförmigen Außenumfang der Trennscheibe definieren, sind lange bekannt (EP-B-0 043 136, DE-A-29 17 872, DE-U-299 20 208). Sie werden über eine zentrale Bohrung auf Antriebswellen von Trenngeräten montiert und dienen zur Bearbeitung von Gestein und Baumaterialien.

Bei verschiedenen Einsatzarten, wie zum Beispiels dem Trennen von Asphalt, treten Probleme durch Hinterschleifen des Grundkörpers aus Stahl auf. Beim Trennen von kompaktem Gestein wird der von jedem Schneidsegment, sowohl beim Naß-, als auch beim Trockenschnitt, in der Einkerbung zwischen den Segmenten so lange zwischendeponiert, bis er bei Austritt aus der Schnittfuge geschleudert wird. Asphaltschichten werden auf einem Unterbau aus Splitt und Sand aufgebracht und schwanken in ihrer Dicke oft erheblich. Wenn der Asphalt ganz durchtrennt werden soll, taucht die Trennscheibe häufig in den Unterbau ein. Dieser besteht aus losem Material, das keine saubere Trennfuge bildet. Vor allem die harten und abrasiven Sandkörner werden verdrängt und reiben auch an dem Grundkörper unterhalb der Schneidsegmente, was zu einem Hinterschliffunterhalb der Schneidsegmente führt. Fig. 2 zeigt eine solche Trennscheibe, bestehend aus einem Grundkörper 1, mit äußeren Einkerbungen 2, die äußere Abschnitte 3 des Grundkörpers definieren, die wiederum Schneidsegmente 4 tragen. In der schematischen Schnittdarstellung unten in Fig. 2 ist mit Pfeil gezeigt, wo sich unterhalb der Schneidsegmente 4 der Hinterschliff H einstellt.

Zur Vermeidung dieser Probleme werden Trennscheiben mit Schutzsegmenten versehen. Ein Lösungsansatz verwendet Schutzsegmente 5, die neben den Schneidsegmenten 4 manuell angelötet werden (Fig. 3). Ein anderer Vorschlag sieht eine abgeschrägte Form einzelner Zwischenabschnitte 3' des Grundkörpers vor, wodurch einzelne Schneidsegmente 4 weiter in die Einkerbungen 2 reichen (Fig. 4). Ein dritter Ansatz ist, die in Fig. 3 gezeigte Form der Grundköpers beizubehalten, jedoch die Schneidsegmente 4' mit einem ausgleichenden, abgeschrägten Ansatz zu versehen. Allen Vorschlägen ist gemeinsam, daß sie relativ teuer sind, Spezialanfertigungen verlangen oder auch zu Verlust von Schutzsegmenten führen können.

Aufgabe der vorliegenden Erfindung ist es daher, eine Trennscheibe zu schaffen, bei der ein Hinterschliff mit einfachen und kostensparenden Mitteln verhindert wird..

Diese Aufgabe wird mit den im kennzeichnenden Teils des Anspruchs 1 genannten Merkmalen gelöst. Fortbildungen und vorteilhafte Ausführungen der Erfindung sind in den weiteren Ansprüchen umfaßt.

Erfindungsgemäß ist eine Segmentierte Trennscheibe mit einem kreisförmigen Außenumfang, bestehend aus einem Grundkörper aus Metall, an dessen Außenumfang eine Mehrzahl von Einkerbungen vorhanden ist, wodurch eine Mehrzahl von äußeren Abschnitten des Grundkörpers gebildet wird und wobei der Grundkörper auf diesen äußeren Abschnitten eine Mehrzahl von Schneidsegmenten trägt, die den kreisförmigen Außenumfang der Trennscheibe definieren, dadurch gekennzeichnet, daß wenigstens ein Teil der äußeren Zwischenabschnitte jeweils wenigstens eine Einbuchtung aufweisen, und daß diese Einbuchtungen von der ihnen zugewandten Seite der Schneidsegmente ausgefüllt sind

Nach einer bevorzugten Ausführung der Erfindung weisen die äußeren Abschnitte beben den Einkerbungen Teilabschnitte auf, die auf einer Kreislinie liegen, die konzentrisch mit dem Außenumfang der Trennscheibe ist und die wenigstens eine Einbuchtung ist zwischen den Teilabschnitten angeordnet. Vorzugsweise ist die Einbuchtung regelmäßig als Kreisabschnitt, Ellipsenabschnitt, Abschnitt eines Ovals oder dergleichen ausgebildet und wird beim Ausschneiden des Grundkörpers mittels Laserstrahl in diesen eingeformt.

Es können auch wenigstens zwei Einbuchtungen wellenförmig aneinander gereiht sein.

Nach einer bevorzugten Ausführung der Erfindung besteht der Grundkörper der Trennscheibe aus Stahl und die Schneidsegmente bestehen aus einem Diamantkömer enthaltenden Metall, Metallgemisch oder einer Metallllegierung, wobei dem Schneidsegrnent ein benetzungsfördernder Stoff beigefügt ist. Zwischen den Schneidsegmenten und dem Grundkörper ist eine Zwischenschicht aus einem Nichteisenmetall, einem Nichteisenmetallgemisch oder einer Nichteisenmetalllegierung vorhanden, wobei die Zwischenschicht keinen benetzungsfördernden Stoff enthält. Das Schneidsegment und/oder die Zwischenschicht ist sind/mittels eines Laserstrahls auf den Grundkörper aufgeschmolzen.

Im folgenden wird die Erfindung anhand einer Zeichnung beispielhaft näher beschrieben.

Fig. 1 zeigt einen Ausschnitt aus einem Grundkörper 1, bei dem Einkerbungen 2 einen Zwischenabschnitt 3 definieren, auf dem ein Schneidsegment 40 angeordnet ist. Der Zwischenabschnitt 30 weist zwei, an die Einkerbungen 2 angrenzende Teilabschnitte 41 auf, die konzentrisch mit dem äußeren Umfangkreis der Schneidsegmente verlaufen. Zischen diesen Teilabschnitten 31 weist der Zwischenabschnitt 30 eine kreisabschnittförmige Einbuchtung 32 auf. Das Schneidsegment 40 ist passend dazu ausgebildet, d.h. es füllt die Einbuchtung mit seiner Unterseite aus und bildet so ein Schutzsegment, das tiefer in den Grundkörper 1 reicht, als normale Segmente. Es ist zweckmäßig, nur jeden zweiten oder dritten Zwischenabschnitt mit dem passenden Segment in dieser Weise auszubilden, da auch so schon ein Hinterschliff vermieden werden kann.

## Patentansprüche

1. Segmentierte Trennscheibe mit einem kreisförmigen Außenumfang, bestehend aus einem Grundkörper aus Metall, an dessen Außenumfang eine Mehrzahl von Einkerbungen vorhanden ist, wodurch eine Mehrzahl von äußeren Abschnitten des Grundkörpers gebildet wird und wobei der Grundkörper auf diesen äußeren Abschnitten eine Mehrzahl von Schneidsegmenten trägt, die den kreisförmigen Außenumfang der Trennscheibe definieren,
**dadurch gekennzeichnet,**
**daß** wenigstens ein Teil der äußeren Zwischenabschnitte jeweils wenigstens eine Einbuchtung aufweisen,
und **daß** diese Einbuchtungen von der ihnen zugewandten Seite der Schneidsegmente ausgefüllt sind..

2. Segmentierte Trennscheibe nach Anspruch 1,
**dadurch gekennzeichnet,**
**daß** die äußeren Abschnitte neben den Einkerbungen Teilabschnitte aufweisen, die auf einer Kreislinie liegen, die konzentrisch mit dem Außenumfang der Trennscheibe ist,
und **daß** die wenigstens eine Einbuchtung zwischen den Teilabschnitten angeordnet ist.

3. Segmentierte Trennscheibe nach Anspruch 1 oder 2,
**dadurch gekennzeichnet,**
**daß** die Einbuchtung regelmäßig als Kreisabschnitt, Ellipsenabschnitt, Abschnitt eines Ovals oder dergleichen ausgebildet ist.

4. Segmentierte Trennscheibe nach einem der vorhergehenden Abschnitte,
**dadurch gekennzeichnet,**
**daß** wenigstens zwei Einbuchtungen wellenförmig aneinander gereiht sind.

5. Segmentierte Trennscheibe nach einem der vorhergehenden Ansprüche,
**dadurch gekennzeichnet,**
**daß** der Grundkörper aus Stahl besteht und die Schneidsegmente aus einem Diamantkömer enthaltenden Metall, Metallgemisch oder einer Metallllegierung bestehen, wobei dem Schneidsegment ein benetzungsfördernder Stoff beigefügt ist.

6. Segmentierte Trennscheibe nach Anspruch 5,
**dadurch gekennzeichnet,**
**daß** zwischen den Schneidsegmenten und dem Grundkörper eine Zwischenschicht aus einem Nichteisenmetall, einem Nichteisenmetallgemisch oder einer Nichteisenmetalllegierung vorhanden ist, wobei die Zwischenschicht keinen benetzungsfördernden Stoff enthält.

7. Segmentierte Trennscheibe nach Anspruch 5 oder 6,
**dadurch gekennzeichnet,**
**daß** das Schneidsegment und/oder die Zwischenschicht mittels eines Laserstrahls aufgeschmolzen ist.
